# EUROPÄISCHE PATENTSCHRIFT

(11) **EP 1 730 459 B1**
(45) Veröffentlichungstag und Bekanntmachung des Hinweises auf die Patenterteilung: **22.08.2007**
(21) Anmeldenummer: 04718903.0
(22) Anmeldetag: 10.03.2004
(51) Int. Cl.: F28B 1/06, F28B 9/00

(54) **KÜHLKREISLAUFVORRICHTUNG**
COOLANT CIRCULATION DEVICE
DISPOSITIF DE CIRCUIT DE REFROIDISSEMENT

(43) Veröffentlichungstag der Anmeldung: 13.12.2006
(73) Patentinhaber: Otto Junker GmbH, 52152 Simmerath (DE)
(72) Erfinder: MATHAR, Achim, 52156 Monschau (DE)
(74) Vertreter: König, Werner
(86) Internationale Anmeldenummer: PCT/DE2004/000469
(87) Internationale Veröffentlichungsnummer: WO 2005/088217

(56) Entgegenhaltungen:
- DE-A- 10 307 065
- DE-A- 19 613 910
- DE-B- 1 189 571
- FR-A- 2 365 769
- US-A- 4 747 980

## Beschreibung

Die Erfindung betrifft eine Kühlkreislaufvorrichtung, umfassend
a) einen entleerbaren Wärmetauscher,
b) ein Kühlmediumbecken,
c) eine Zuflussleitung vom Kühlmediumbecken zum Wärmetauscher,
d) eine Abflussleitung vom Wärmetauscher zum Kühlmediumbecken,
e) eine in die Zuflussleitung zwischengeschaltete Pumpe, zum Pumpen des Kühlmediums in Richtung Wärmetauscher.

Die Erfindung betrifft zudem ein Kühlverfahren mit der erfindungsgemäßen Kühlkreislaufvorrichtung, wobei
a) im Normalbetrieb das Kühlmedium vom Verbraucher /den Verbrauchern kommend in einem Hauptkreislauf durch den Wärmetauscher fließt, von diesem gekühlt wird und über das Kühlmediumbecken wieder dem Verbraucher oder den Verbrauchern zugeführt wird und
b) im Sonderbetrieb das im Wärmetauscher enthaltene Kühlmedium abfließt.

Eine Kühlkreislaufvorrichtung mit Querstromwärmetauscher ist bereits aus der DE 196 13 910 A1 bekannt. Mit dem dort vorgestellten Querstromwärmetauscher können die Wärmetauscherrohre während der Stillstandzeiten schnell entleert und ein Einfrieren der Wärmetauschflüssigkeit verhindert und auf diese Weise der Wärmetauscher vor Zerstörung bewahrt werden. Nachteilig an der bekannten Vorrichtung ist, dass nach dem Herausschalten des Querstromwärmetauschers eine weitere Versorgung eines Verbrauchers mit Kühlwasser nicht mehr gegeben ist. Dies ist bei der offenbarten Kühlkreislaufvorrichtung auch nicht von Nöten, solange sie in Bereichen eingesetzt wird, in denen auf eine Nachkühlung verzichtet werden kann. Dies ist z. B. in der Kunststoffindustrie bei gekühlten Spritzgussmaschinen der Fall.

Eine andere, ähnliche Kühlkreislaufvorrichtung wird in der DE 11 89 571 B beschrieben.

Es ist daher die Aufgabe der vorliegenden Erfindung, eine Kühlkreislaufvorrichtung und ein Kühlverfahren der eingangs genannten Art zur Verfügung zu stellen, womit auch nach dem Herausschalten des Wärmetauschers der Verbraucher noch mit Wasser gekühlt werden kann.

Diese Aufgabe wird bei einer Vorrichtung der eingangs genannten Art gelöst durch
f) einen in die Zuflussleitung zwischengeschalteten Verbraucher, der nach der Pumpe angeordnet ist,
g) eine Kurzleitung, die mit ihrem unteren Ende in dem Kühlmediumbecken mündet und mit ihrem oberen Ende über ein Dreiwegeventil oder zwei Zweiwegeventile mit der Zuflussleitung zwischen Verbraucher und Wärmetauscher verbunden ist und
h) eine Zwischenleitung mit Sperrventil, die mit ihrem unteren Ende in dem Kühlmediumbecken mündet und mit ihrem oberen Ende mit der Zuflussleitung zwischen dem Dreiwegeventil und dem Wärmetauscher oder zwischen den zwei Zweiwegeventilen und dem Wärmetauscher verbunden ist.

Die erfindungsgemäße Kühlkreislaufvorrichtung besticht durch ihren einfachen Aufbau mit nur einer Pumpe. Nach dem Herausschalten des Wärmetauschers kann der Verbraucher noch mit Wasser gekühlt werden ohne Zuhilfenahme eines zweiten Pumpenkreises. Der Wasserverbrauch kann minimiert werden und auf den Einsatz von Glykol kann vollständig verzichtet werden. Üblicherweise müssen ca. 35 % Glykol als Frostschutzmittel zugesetzt werden, damit ein Frostschutz bis minus 20 **°** C garantiert werden kann. Ein Kreislauf benötigt ca. 2000 I mit Glykol versetztes Wasser. Glykol ist zu teuer, steigert nachteilig den Leitwert von Wasser um ca. 35 Mikrosiemens und muss zudem umweltfreundlich entsorgt werden. Da die Wärmekapazität von Glykol-Wassergemischen schlechter ist als die von Wasser, muss eine mit Glykol-Wassergemisch arbeitende Anlage größer ausgelegt werden als eine allein mit Leitungswasser arbeitende Anlage. Bei der erfindungsgemäßen Vorrichtung kann auf eine Fremdheizung verzichtet werden. Diese Fremdheizungen, die ein Gefrieren des Wärmetauschers bei tiefen Temperaturen verhindern sollen, arbeiten mit Strom. Es darf bei diesen Anlagen zu keinem Stromausfall kommen, da ansonsten die sehr teuren Wärmetauscher zerstört würden.

Durch den kurzgeschlossenen Behelfs-Kreislauf ist eine Nachkühlung der Verbraucher garantiert. Eine solche Kühlkreisvorrichtung ist insbesondere im Metallbereich mit Öfen als Verbrauchern einsetzbar.

Vorteilhafte Ausbildungsformen der erfindungsgemäßen Kühlkreislaufvorrichtung sind in den Unteransprüchen angegeben.

Die Aufgabe wird bei einem Kühlverfahren der eingangs genannten Art dadurch gelöst, dass im Sonderbetrieb der Wärmetauscher aus dem Kühlkreislauf genommen wird und das Kühlmedium nur noch in einem Behelfskreislauf zwischen Kühlmediumbecken und Verbraucher oder Verbrauchern zirkuliert.

Vorteilhafte Ausführungsformen dieser erfindungsgemäßen Kühlverfahrens sind in den Unteransprüchen angegeben.

Zur Erläuterung und Abgrenzung zum Stand der Technik sind die ersten beiden Figuren aufgenommen worden.

Zwei Ausbildungsformen der erfindungsgemäßen Vorrichtung werden im. Folgenden anhand der 3. und 4. Figur erläutert. Es zeigen:
Fig. 1: eine Kühlkreislaufvorrichtung mit Querstromwärmetauscher nach DE 196 13 910 A1,
Fig. 2: einen Querstromwärmetauscher nach DE 196 13 910 A1,
Fig. 3: eine erfindungsgemäße Ausbildungsform einer Kühlkreislaufvorrichtung und
Fig. 4: eine weitere erfindungsgemäße Ausführungsform einer Kühlkreislaufvorrichtung.

In Fig. 1 ist eine Kühlkreislaufvorrichtung nach dem Stand der Technik DE 196 13 910 A1 (dort Fig. 2) vorgestellt. Der Querstromwärmetauscher 1 ist über eine Abflussleitung 2 mit einem Kaltbehälter 3 verbunden. Von dort fließt das gekühlte Wasser in einen Warmbehälter 4. Anschließend wird das aufgewärmte Wasser wieder über eine Zuflussleitung 5 zum Querstromwärmetauscher 1 mit der Pumpe 6 gepumpt. Der Verbraucher selbst ist in der Kühlkreislaufvorrichtung nicht dargestellt. Der Querstromwärmetauscher 1 ist mit einer Belüftungseinrichtung 7 versehen. Im Betrieb tritt aus dem Belüftungsstutzen 8 ständig eine geringe Menge Wärmetauschflüssigkeit aus. Diese wird vom Trichter 9 aufgefangen und über die Überlaufleitung 10 zum Kaltbehälter 3 zurückgeführt.

In Fig. 2 ist der Querstromwärmetauscher aus dem Stand der Technik DE 196 13 910 A1 (dort Fig. 1) dargestellt. Dieser Querstromwärmetauscher 1, der auch bei der vorliegenden Erfindung eingesetzt werden kann, umfasst einen sich auf sechs Beinen 11 abstützenden Rahmen 12, welcher ein Gehäuse 13 trägt. Auf der Oberseite des Gehäuses sind elektromotorisch angetriebene Ventilatoren 14 vorgesehen. Diese stellen eine von unten nach oben gerichtete Durchströmung des Querstromwärmetauschers 1 mit Luft sicher. Die durchströmende Luft ist mit Pfeilen angedeutet.

Die Wärmetauschflüssigkeit (z. B. Wasser) wird dem Querstromwärmetauscher 1 über ein Zuflusselement 15 zugeführt. Diese verlässt den Querstromwärmetauscher 1 über ein Abflusselement 16. In bekannter Weise weisen Zuflusselement 15 und Abflusselement 16 jeweils einen Sammler 17 bzw. 18 auf, in welchen jeweils ein einen Anschlussflansch aufweisender Anschlussstutzen 19 bzw. 20 mündet.

Innerhalb des Gehäuses 13 des Querstromwärmetauschers 1 ist ein Wärmetauschelement 21 angeordnet. Dieses umfasst eine Vielzahl zueinander parallel verlaufender Rohre 22 und sich rechtwinklig zu diesen erstreckende Wärmetauschlamellen 23. Die Hälfte der Rohre 22 steht mit dem Sammler 17 des Zuflusselements 15 in Verbindung, die andere Hälfte mit dem Sammler 18 des Abflusselements 16. Das Wärmetauschelement 21 ist in dem Gehäuse 13 bezüglich der Horizontalen geneigt angeordnet; somit besitzen auch die Rohre 22 eine identische Neigung gegenüber der Horizontalen.

Auf der dem Zuflusselement 15 und dem Abflusselement 16 gegenüberliegenden Seite des Querstromwärmetauschers 1 ist ein Sammler 24 angeordnet. An diesen sind sämtliche Rohre 22 angeschlossen. Darüber hinaus ist an den Sammler 24 ein Belüftungsstutzen 8 angeschlossen.

Während des Betriebs des Querstromwärmetauschers 1 strömt das Wärmetauschmedium über das Zuflusselement 15 in die an dessen Sammler 17 angeschlossenen Rohre 22 ein und tritt aus diesen an deren Mündung in den Sammler 24 aus. Von diesem tritt es in diejenigen Rohre 22 ein, welche mit dem Sammler 18 des Abflusselements 16 in Verbindung stehen.

Zur Entleerung des Querstromwärmetauschers 1, beispielsweise für Stillstandszeiten, werden an den Sammlern 17 und 18 des Zu- bzw. Abflusselements 15, 16 angeordnete Ablässe 25 geöffnet, nachdem zuvor die Umwälzpumpe des Heiz- bzw. Kühlkreislaufs außer Betrieb gesetzt wurde. Durch den Belüftungsstutzen 8 strömt Luft in den Sammler 24 ein, und die Wärmetauschflüssigkeit fließt aufgrund der Neigung sämtlicher Rohre 12 sowohl zum Zuflusselement 15 als auch zum Abflusselement 16 hin ab und verlässt das Wärmetauschelement 21 durch die Ablässe 25.

Der in Fig. 1 dargestellte Strömungswächter 26 und das Frostschutzthermostat 27 können zur Initiierung einer automatischen Entleerung eingesetzt werden.

In Fig. 3 ist eine erfindungsgemäße Kühlkreislaufvorrichtung mit Haupt- und Behelfskreislauf dargestellt.

Der Hauptkreislauf umfasst einen an höchster Stelle angeordneten Querstromwärmetauscher 101, ähnlich dem, der in Fig. 2 erläutert wurde. Die den Querstromwärmetauscher 101 durchströmende Luft ist mit Pfeilen angedeutet. Ebenso ist die Kreislaufdurchflussrichtung des Wassers im Hauptkreislauf und im Behelfskreislauf mit Pfeilen angedeutet.

Tiefer angeordnet ist ein mit Wasser gefülltes Kühlmediumbecken 102, welches mit dem Querstromwärmetauscher 101 über eine Abflussleitung 103 verbunden ist. Diese Abflussleitung 103 endet dabei unterhalb des Wasserspiegels im Kühlmediumbecken 102. Sie soll unterhalb des Wasserspiegels enden, um eine Sauerstoffaufnahme des Kühlwassers auf ein Minimum zu reduzieren. Auf der der Zuflussleitung 104 und Abflussleitung 103 gegenüberliegenden Seite des Wärmetauschers 101 ist ein Sammler 105 vorgesehen, an dem einerseits die Wärmetauscherrohre 106 und andererseits eine Belüftungseinrichtung 107 angeschlossen sind. Die Belüftungseinrichtung 107 weist eine Belüftungswasserleitung 109 auf. Die Belüftungswasserleitung 109 verbindet die Belüftungseinrichtung 107 mit dem Kühlmediumbecken 102. Die Belüftungswasserleitung 109 endet oberhalb des Wasserspiegels, damit Luft und kein Wasser in den Querstromwärmetauscher 101 eintritt. Anstelle der Belüftungswasserleitung 109 kann auch ein Belüftungsventil vorgesehen sein. Die Zuflussleitung 104 weist im Bereich kurz vor und die Abflussleitung 103 im Bereich kurz nach dem Wärmetauscher 101 eine leichte Steigung bzw. ein Gefälle von mindestens 2% auf.

Das Kühlmediumbecken 102 ist mittels der Zuflussleitung 104 und über eine zwischengeordnete Pumpe 110 und einen zwischengeschalteten Verbraucher 111 wieder mit dem Querstromwärmetauscher 101 verbunden. Das Kühlmediumbecken 102 ist vorzugsweise aus Kunststoff gefertigt. Das Kühlmediumbecken 102 ist mit einer Entlüftungsarmatur 112 mit einem Sicherheitsdruckventil und mit einem Überlauf 113 versehen, das bei Drucksteigerungen ≥ 0,1 bar sich kurzzeitig öffnet. Als Kühlmedium wird Wasser eingesetzt.

Als Verbraucher 111 kommt insbesondere eine Ofenanlage in Betracht. An dem Verbraucher 111 erwärmt sich das Wasser und wird durch die Zuflussleitung 104 dem höher angeordneten Querstromwärmetauscher 101 zugeführt und kühlt dort ab. Das abgekühlte Wasser fließt über die Abflussleitung 103 zum Kühlmediumbecken 102 und wird von dort mittels der nachgeordneten Pumpe 110 wieder zum Verbraucher 111 gebracht.

Für den Fall, dass der Querstromwärmetauscher 101 abgeschaltet werden muss, z. B. bei Wartungsarbeiten oder Frostgefahr, wird der Querstromwärmetauscher 101 belüftet. Einen Teil des Wassers im Querstromwärmetauscher 101 fließt dann aufgrund der Schwerkraft durch die Abflussleitung 103 zum Kühlmediumbecken 102. Damit auch der Teil des Wassers, der sich in den sich an die Zuflussleitung 104 anschließenden Wärmetauschrohren 106 befindet, abfließen kann, ist eine Zwischenleitung 114 mit Sperrventil 115 vorgesehen, die mit ihrem unteren Ende in dem Kühlmediumbecken 102 unterhalb des Wasserniveaus endet und mit dem oberen Ende mit der Zuflussleitung 104 vor dem Querstromwärmetauscher 101 verbunden ist. Die Zwischenleitung 114 soll mit ihrem unteren Ende in dem Kühlmediumbecken 102 unterhalb des Wasserniveaus enden, um die Sauerstoffaufnahme des Kühlwassers auf ein Minimum zu reduzieren.

Im Normalfall, wenn das Wasser durch die Zuflussleitung 104 zum Querstromwärmetauscher 101 gelangen soll, ist das Sperrventil 115 der Zwischenleitung 114 geschlossen. Der Wasserabfluss durch die Zwischenleitung 114 zum Kühlmediumbecken 102 ist dann nicht möglich. Erst beim Abschalten des Querstromwärmetauschers 101 wird das Sperrventil 115 geöffnet und das abgekühlte Wasser kann schwerkraftbedingt vom Abschnitt der Zuflussleitung 104 kurz vor dem Querstromwärmetauscher 101 über die Zwischenleitung 114 in das Kühlmediumbecken 102 fließen.

Soll nun das Wasser ohne den Querstromwärmetauscher 101 weiterhin zirkulieren, so wird es über ein Dreiwegeventil 116, dass in der Zuflussleitung 104 hinter dem Verbraucher 111 und vor der Zwischenleitung 112 angeordnet ist, derart geschaltet, dass das Wasser über eine Kurzleitung 117 direkt ins Kühlmediumbecken 102 fließt. Anstelle des Dreiwegeventils 116 können auch zwei Zweiwegeventile eingesetzt werden. Die Kurzleitung 117 endet dabei unterhalb des Wasserniveaus im Kühlmediumbecken 102. Die Kurzleitung 117 soll unterhalb des Wasserniveaus enden, um die Sauerstoffaufnahme des Kühlwassers auf ein Minimum zu reduzieren. In diesem Behelfskreislauf zirkuliert das Wasser aufgrund der Pumpenleistung zwischen Verbraucher 111 und Kühlmediumbecken 102. Das Wasserniveau in dem Kühlmediumbecken 102 wird mit einem Niveauwächter 125 kontrolliert.

Ein Vorteil der vorgestellten Kühlkreislaufvorrichtung besteht in ihrem gedämpften Temperaturanstieg- und Abkühlverhalten durch das zwischengeschaltete Kühlmediumbecken 102. Dieses Kühlmediumbecken 102 nimmt die bei Verbrauchern, insbesondere Öfen, plötzlich auftretenden Temperaturveränderungen gut auf. Dadurch werden die Steuerungseinstellungen wesentlich vereinfacht und die Schaltspiele der Ventilatoren (14) minimiert. Bei bekannten geschlossenen Kühlkreisläufen mit Luftkühlem, insbesondere Querstromwärmetauschern, müssen sonst steuerungstechnisch große Anstrengungen unternommen werden, um diese Problematik in den Griff zu bekommen.

Fig. 4 ist ein Querstromwärmetauscher 101 und eine Kühlkreislaufanordnung nach Fig. 3 zu entnehmen. Jedoch sind hier anstelle eines Verbrauchers 111 zwei parallel geschaltete Verbraucher 111' und 111 " in Form zweier Öfen dargestellt. Die Spulen der Öfen geben dabei Wärme ab.

In dem jeweiligen Zuleitungsabschnitt der Zuflussleitung 104 vor dem jeweiligen Verbraucher 111', 111" ist eine Rückschlagklappe 118 und ein Notwasserventil 119 angeordnet. Sollte einmal die Temperatur des Wassers an einem oder beiden Verbrauchern 111' und 111" zu hoch steigen, die Pumpe ausfallen oder ein Stromausfall eintreten, kann schnell kühles Wasser - üblicherweise normales Wasser der Stadtwerke - über das Notwasserventil 119 vor den Verbrauchern 111' und 111" zugeführt und nach der Kühlung der Verbraucher 111' und 111" über den Überlauf 113 in einen Ausflusskanal 108 abfließen. Aufgabe der Rückschlagklappe 118 ist es, im Notwasserbetrieb zur Kühlung der Verbraucher das Notwasser an diese heranzuführen, d.h. ein direktes Abfließen des Notwassers zum Kühlmediumbecken 102 hin und über den Überlauf 113 in den Ausflusskanal 108 zu verhindern. Das Notwasser kann auch dazu eingesetzt werden, den Wasserspiegel an der jeweiligen Ofenspule auf einem bestimmten Niveau zu halten. Bei einem unvorhergesehenen Absinken des Wasserniveaus würde die zu kühlende Ofenspule ansonsten von oben nach unten zerstört werden.

Jeweils ein Temperaturregelventil 120 ist in dem jeweiligen Zuleitungsabschnitt der Zuflussleitung 104 nach dem jeweiligen Verbraucher 111', 111" angeordnet. An diesem Temperaturregelventil 120 wird die Temperatur des erwärmten Wassers bestimmt. Diese sollte ≥ 70° C betragen. Entsprechend der jeweiligen Verbrauchsleistung kann die Wasserzuflussmenge über nicht dargestellte Regelventile durch Drosselung oder Erweiterung der Wasserzuflüsse am jeweiligen Verbraucher 111', 111" geregelt werden. Eine derartige Temperaturregelung kann auch bei einem Einzelverbraucher eingesetzt werden. Die Temperatur des Wassers in den jeweiligen Abschnitten der Zuflussleitungen 104 direkt hinter den Öfen sollte so hoch wie möglich sein. Die Temperatur des Wassers sollte nach der Abkühlung im Wärmetauscher 101 mindestens noch 20° C betragen. Die Temperatur des abgekühlten Wassers wird mit einem Mittel zur Temperaturerfassung 124 -insbesondere mit einem PT100- erfasst.

In Fig. 4 ist die Schaltanlage 121 in Reihe mit dem Kühlkreislauf geschaltet. Die Schaltanlage 121 ist über einen eigenen Wärmetauscher 122 mit der Zuflussleitung 104 zwischen Pumpe 110 und den Öfen 111',111" angeordnet. Die Schaltanlage 121 erwärmt das ihr zugeordnete Wasser. Dieses Wasser kann mit 0,3 % Korrosionsmittel (Inhibitor) versetzt sein. Es kann auch mit voll entsalztem Wasser gearbeitet werden. Dieses erwärmte Wasser fließt zu dem Wärmetauscher 122 der Schaltanlage und wird dort von dem kühlen Wasser der Zuflussleitung 104 gekühlt.

Ein solches In-Reihe-Schalten des Wärmetauschers 122 ist bei Schaltanlagen 121 mit kleinerer Leistung zu empfehlen. Der Vorteil des In-Reihe-Schaltens besteht darin, dass die Umlaufmengen an Wasser und somit auch die Pumpenleistung gering gehalten werden kann. Es ist theoretisch auch möglich, den Wärmetauscher 122 der Schaltanlage 121 parallel zu den Verbrauchern zu schalten; das ist jedoch kostspielig. Es muss zudem gewährleistet sein, dass eine konstante Kühlleistung an der kostspieligen Schaltanlage erzielt wird. Eine Schaltanlage sehr großer Leistung sollte separat über einen eigenständigen, d. h. vom Ofenkreislauf unabhängigen Kreislauf, geregelt werden.

In Fig. 4 ist auch eine Wärmerückgewinnungseinrichtung 123 in Form eines hinter den Öfen in Reihe geschalteten Wärmetauschers zu entnehmen. Diese Wärmerückgewinnungseinrichtung 123 ist fakultativ, d. h. kann bei Bedarf zugeschaltet werden. Über den Wärmetauscher zurück gewonnene Wärme kann z. B. eingesetzt werden für Heizungskreise oder Brauchwasserkreise.

Der in Fig, 4 vorgestellte Kühlkreislauf wird z. B. bei Öfen eingesetzt, bei denen 3000 KW Wärmeverlust während des Betriebes weggeführt werden müssen. Am Wochenende, wenn der Ofen nicht benutzt werden kann, müssen weiterhin Wärmeverluste abgeführt werden, die ständig abnehmen auf z. B. bis 190 KW. Entsprechend muss auch der Kühlkreislauf heruntergeschaltet werden. Es kann 12 Stunden dauern bis sich eine Ofenausmauerung abgekühlt hat.

### Bezugszeichenliste

- 1.: Querstromwärmetauscher
- 2.: Abflussleitung
- 3.: Kaltbehälter
- 4.: Warmbehälter
- 5.: Zuflussleitung
- 6.: Pumpe
- 7.: Belüftungseinrichtung
- 8.: Belüftungsstutzen
- 9.: Trichter
- 10.: Überlaufleitung
- 11.: Bein
- 12.: Rahmen
- 13.: Gehäuse
- 14.: Ventilator
- 15.: Zuflusselement
- 16.: Abflusselement
- 17.: Sammler des Zuflusselement 15
- 18.: Sammler des Abflusselement 16
- 19.: Anschlussstutzen des Zuflusselement 15
- 20.: Anschlussstutzen des Abflusselement 16
- 21.: Wärmetauschelement
- 22.: Rohre
- 23.: Wärmetauschlamellen
- 24.: Sammler
- 25.: Ablässe
- 26.: Strömungswächter
- 27.: Frostschutzthermostat

- 101.: Querstromwärmetauscher
- 102.: Kühlmediumbecken
- 103.: Abflussleitung
- 104.: Zuflussleitung
- 105.: Sammler
- 106.: Wärmetauscherrohr
- 107.: Belüftungseinrichtung
- 108.: Ausflusskanal
- 109.: Belüftungswasserleitung
- 110.: Pumpe
- 111.: Verbraucher
- 111'.: erster Verbraucher
- 111".: zweiter Verbraucher
- 112.: Entlüftungsarmatur
- 113.: Überlauf
- 114.: Zwischenleitung
- 115.: Sperrventil
- 116.: Dreiwegeventil
- 117.: Kurzleitung
- 118.: Rückschlagklappe
- 119.: Notwasserventil
- 120.: Temperaturregelventil
- 121.: Schaltanlage
- 122.: Wärmetauscher
- 123.: Wärmegewinnungseinrichtung
- 124.: Mittel zur Temperaturerfassung
- 125.: Niveauwächter

## Patentansprüche

1. Kühlkreislaufvorrichtung,
umfassend
a) einen entleerbaren Wärmetauscher (101),
b) ein Kühlmediumbecken (102),
c) eine Zuflussleitung (104) vom Kühlmediumbecken (102) zum Wärmetauscher (101),
d) eine Abflussleitung (103) vom Wärmetauscher (101) zum Kühlmediumbecken (102),
e) eine in die Zuflussleitung (104) zwischengeschaltete Pumpe (110) zum Pumpen des Kühlmediums in Richtung Wärmetauscher (101),
**gekennzeichnet durch**
f) einen in die Zuflussleitung (104) zwischengeschalteten Verbraucher (111), der nach der Pumpe (110) angeordnet ist,
g) eine Kurzleitung (117), die mit ihrem unteren Ende in dem Kühlmediumbecken (102) mündet und mit ihrem oberen Ende über ein Dreiwegeventil (116) oder zwei Zweiwegeventile mit der Zuflussleitung (104) zwischen Verbraucher (111) und Wärmetauscher (101) verbunden ist und
h) eine Zwischenleitung (114) mit Sperrventil (115), die mit ihrem unteren Ende in dem Kühlmediumbecken (102) mündet und mit ihrem oberen Ende mit der Zuflussleitung (104) zwischen dem Dreiwegeventil (116) und dem Wärmetauscher (101) oder zwischen den zwei Zweiwegeventilen und dem Wärmetauscher (101) verbunden ist.

2. Kühlkreislaufvorrichtung (101) nach Anspruch 1, **dadurch gekennzeichnet**,
a) dass als Wärmetauscher ein an höchster Stelle angeordneter Querstromwärmetauscher (101) vorgesehen ist,
a1) mit einer. Mehrzahl von geneigt angeordneten durchströmbaren Wärmetauscherrohren (106), welche von einem quer zu ihnen gerichteten Kühl- oder Heizstrom umströmbar sind und von denen die einen mit der Zuflussleitung (104) und die verbleibenden mit einer auf der selben Seite des Querstromwärmetauschers (101) angeordneten Abflussleitung (103) verbunden sind,
a2) wobei die an die Zuflussleitung (104) angeschlossenen und die an die Abflussleitung (103) angeschlossenen Wärmetauscherrohre (106) in der Weise im Wesentlichen parallel zueinander verlaufen, dass die mit der Zuflussleitung (104) verbundenen Wärmetauscherrohre (106) in Kreislaufdurchflussrichtung eine Steigung und die mit der Abflussleitung (103) verbundenen Wärmetauscherrohre (106) ein Gefälle aufweisen und
a3) wobei auf der der Zufluss- und der Abflussleitung (103, 104) gegenüberliegenden Seite des Querstromwärmetauschers (101) ein Sammler (105) vorgesehen ist, an den einerseits die Wärmetauscherrohre (106) und andererseits eine Belüftungseinrichtung (107) angeschlossen sind.

3. Kühlkreislaufvorrichtung nach Anspruch 2, **dadurch gekennzeichnet, dass** die Belüftungseinrichtung (107) über eine Belüftungswasserleitung (109) mit dem Kühlmediumbecken (102) verbunden ist.

4. Kühlkreislaufvorrichtung nach einem der vorhergehenden Ansprüche, **dadurch gekennzeichnet, dass** als Verbraucher (111) zwei oder mehr parallel geschaltete Verbraucher (111', 111") vorgesehen sind.

5. Kühlkreislaufvorrichtung nach einem der vorhergehenden Ansprüche, **dadurch gekennzeichnet, dass** über Regelventile die Kühlmediumzufuhr zu dem Verbraucher (111) den Verbrauchern (111', 111") individuell regelbar ist.

6. Kühlkreislaufvorrichtung nach einem der vorhergehenden Ansprüche, **dadurch gekennzeichnet, dass** an der Zuflussleitung (104) zwischen dem Verbraucher (111) /den Verbrauchern (111', 111") und dem Wärmetauscher (101) eine zuschaltbare Wärmerückgewinnungseinrichtung (123) angeordnet ist.

7. Kühlkreislaufvorrichtung nach einem der vorhergehenden Ansprüche, **dadurch gekennzeichnet, dass** unmittelbar vor dem Verbraucher (111) den Verbrauchern (111', 111") eine Notwasserzufuhrleitung vorgesehen ist.

8. Kühlkreislaufvorrichtung nach einem der vorhergehenden Ansprüche, **dadurch gekennzeichnet, dass** hinter dem Verbraucher (111) den Verbrauchern (111',111") die Zuflussleitung (104) mit einem Temperaturregelventil (120) versehen ist.

9. Kühlkreislaufvorrichtung nach einem der vorhergehenden Ansprüche, **dadurch gekennzeichnet, dass** die Zuflussleitung (104) zumindest im Bereich vor dem Wärmetauscher (101) eine leichte Steigung von mindestens 2 % und die Abflussleitung (103) zumindest im Bereich nach dem Wärmetauscher (101) ein leichtes Gefälle von mindestens 2 % aufweisen.

10. Kühlverfahren mit einer Kühlkreislaufvorrichtung nach einem der vorhergehenden Ansprüche, wobei
a) im Normalbetrieb das Kühlmedium vom Verbraucher (111) den Verbrauchern (111', 111 ") kommend in einem Hauptkreislauf durch den Wärmetauscher (101) fließt, von diesem gekühlt wird und über das Kühlmediumbecken (102) wieder dem Verbraucher (111) oder den Verbrauchern (111', 111 ") zugeführt wird und
b) im Sonderbetrieb das im Wärmetauscher (101) enthaltene Kühlmedium abfließt,
**dadurch gekennzeichnet,**
c) **dass** im Sonderbetrieb der Wärmetauscher (101) aus dem Kühlkreislauf genommen wird und das Kühlmedium nur noch in einem Behelfskreislauf zwischen Kühlmediumbecken (102) und Verbraucher (111) oder Verbrauchern (111', 111") zirkuliert.

11. Kühlverfahren nach Anspruch 10, **dadurch gekennzeichnet, dass** die Temperatur des erwärmten Kühlmediums, in Kreislaufrichtung gesehen, hinter dem Verbraucher (111) oder den Verbrauchern (111', 111 ") erfasst und bei zu hohen Temperaturen die Durchflussmenge des Mediums pro Zeiteinheit gesteigert und bei zu niedrigen Temperaturen gedrosselt wird.

## Claims

1. Cooling circuit device
comprising
a) an emptiable heat exchanger (101),
b) a cooling medium tank (102),
c) an inflow line (104) from the cooling medium tank (102) to the heat exchanger (101),
d) an outflow line (103) from the heat exchanger (101) to the cooling medium tank (102),
e) a pump (110), inserted into the inflow line (104), for pumping the cooling medium in the direction of the heat exchanger (101),
**characterized by**
f) a consumer (111) which is inserted into the inflow line (104) and which is arranged downstream of the pump (110),
g) a short line (117) which issues with its lower end in the cooling medium tank (102) and which is connected at its upper end, via a three-way valve (116) or two two-way valves, to the inflow line (104) between the consumer (111) and heat exchanger (101), and
h) an intermediate line (114) which has a stop valve (115) and which issues with its lower end in the cooling medium tank (102) and is connected at its upper end to the inflow line (104) between the three-way valve (116) and the heat exchanger (101) or between the two two-way valves and the heat exchanger (101).

2. Cooling circuit device (101) according to Claim 1,
**characterized in that**
a) the heat exchanger provided is a cross-flow heat exchanger (101) arranged at the highest point,
a1) with a plurality of throughflow heat exchanger tubes (106) which are arranged at an inclination and around which can flow a cooling or heating stream directed transversely with respect to the said heat exchanger tubes and of which some are connected to the inflow line (104) and the remaining ones are connected to an outflow line (103) arranged on the same side of the cross-flow heat exchanger (101),
a2) the heat exchanger tubes (106) connected to the inflow line (104) and those connected to the outflow line (103) run essentially parallel to one another in such a way that the heat exchanger tubes (106) connected to the inflow line (104) have in the circuit throughflow direction an upward inclination and the heat exchanger tubes (106) connected to the outflow line (103) have a downward inclination, and
a3) there being provided, on that side of the cross-flow heat exchanger (101) which lies opposite the inflow and the outflow line (103, 104), a collector (105) to which are connected, on the one hand, the heat exchanger tubes (106) and, on the other hand, a ventilation device (107).

3. Cooling circuit device according to Claim 2, **characterized in that** the ventilation device (107) is connected to the cooling medium tank (102) via a ventilation water line (109).

4. Cooling circuit device according to one of the preceding claims, **characterized in that** the consumers (111) provided are two or more parallel-connected consumers (111', 111'').

5. Cooling circuit device according to one of the preceding claims, **characterized in that** the supply of cooling medium to the consumer (111) or to the consumers (111', 111" ) can be regulated individually via regulating valves.

6. Cooling circuit device according to one of the preceding claims, **characterized in that** a connectable heat recovery device (123) is arranged on the inflow line (104) between the consumer (111) or the consumers (111', 111'') and the heat exchanger (101).

7. Cooling circuit device according to one of the preceding claims, **characterized in that** an emergency water supply line is provided directly upstream of the consumer (111) or the consumers (111', 111").

8. Cooling circuit device according to one of the preceding claims, **characterized in that** the inflow line (104) is provided downstream of the consumer (111) or the consumers (111', 111'') with a temperature regulating valve (120).

9. Cooling circuit device according to one of the preceding claims, **characterized in that** the inflow line (104) has a slight upward inclination of at least 2% at least in the region upstream of the heat exchanger (101) and the outflow line (103) has a slight downward inclination of at least 2% at least in the region downstream of the heat exchanger (101).

10. Cooling method with a cooling circuit device according to one of the preceding claims,
a) in normal operation, the cooling medium flowing from the consumer (111) or the consumers (111', 111") in a main circuit through the heat exchanger (101), being cooled by the latter and being supplied again to the consumer (111) or to the consumers (111', 111") via the cooling medium tank (102), and,
b) in special operation, the cooling medium contained in the heat exchanger (101) flowing out,
**characterized**
c) **in that**, in special operation, the heat exchanger (101) is removed from the cooling circuit, and the cooling medium circulates only in an auxiliary circuit between the cooling medium tank (102) and the consumer (111) or consumers (111', 111'').

11. Cooling method according to Claim 10, **characterized in that** the temperature of the heated cooling medium is detected downstream of the consumer (111) or the consumers (111', 111"), as seen in a circuit direction, and the throughflow quantity of the medium per unit time is increased in the case of temperatures which are too high and is throttled in the case of temperatures which are too low.

## Revendications

1. Dispositif de circuit de refroidissement,
comprenant
a) un échangeur de chaleur (101) pouvant être vidé,
b) un réservoir de réfrigérant (102),
c) une conduite d'amenée (104) allant du réservoir de réfrigérant (102) à l'échangeur de chaleur (101),
d) une conduite d'évacuation (103) allant de l'échangeur de chaleur (101) au réservoir de réfrigérant (102),
e) une pompe (110) montée dans la conduite d'amenée (104), pour pomper le réfrigérant dans la direction de l'échangeur de chaleur (101),
**caractérisé par**
f) un consommateur (111) monté dans la conduite d'amenée (104), qui est disposé après la pompe (110),
g) une conduite courte (117) qui débouche dans le réservoir de réfrigérant (102) avec son extrémité inférieure et qui est connectée par son extrémité supérieure par le biais d'une soupape à trois voies (116) ou de deux soupapes à deux voies à la conduite d'amenée (104) entre le consommateur (111) et l'échangeur de chaleur (101) et
h) une conduite intermédiaire (114) avec une soupape d'arrêt (115) qui débouche dans le réservoir de réfrigérant (102) avec son extrémité inférieure et qui est connectée par son extrémité supérieure à la conduite d'amenée (104) entre la soupape à trois voies (116) et l'échangeur de chaleur (101) ou entre les deux soupapes à deux voies et l'échangeur de chaleur (101).

2. Dispositif de circuit de refroidissement (101) selon la revendication 1, **caractérisé en ce que**
a) on prévoit comme échangeur de chaleur un échangeur de chaleur à écoulement transversal (101) disposé au point le plus haut,
a1) comprenant une pluralité de tubes (106) d'échange de chaleur pouvant être parcourus par l'écoulement et disposés suivant une inclinaison, autour desquels peut circuler un courant de chauffage ou de refroidissement orienté transversalement par rapport à eux, et dont les uns sont connectés à la conduite d'amenée (104) et les autres à une conduite d'évacuation (103) disposée du même côté de l'échangeur de chaleur à écoulement transversal (101),
a2) les tubes d'échange de chaleur (106) raccordés à la conduite d'amenée (104) et ceux raccordés à la conduite d'évacuation (103) s'étendant essentiellement parallèlement les uns aux autres de telle sorte que les tubes d'échange de chaleur (106) connectés à la conduite d'amenée (104) présentent une pente ascendante dans la direction d'écoulement du circuit et que les tubes d'échange de chaleur (106) connectés à la conduite d'évacuation (103) présentent une pente descendante et
a3) du côté de l'échangeur de chaleur à écoulement transversal (101) opposé à la conduite d'amenée et à la conduite d'évacuation (103, 104) est prévu un collecteur (105) auquel sont raccordés d'une part les tubes d'échange de chaleur (106) et d'autre part un dispositif de ventilation (107).

3. Dispositif de circuit de refroidissement selon la revendication 2, **caractérisé en ce que** le dispositif de ventilation (107) est connecté par le biais d'une conduite d'eau de ventilation (109) au réservoir de réfrigérant (102).

4. Dispositif de circuit de refroidissement selon l'une quelconque des revendications précédentes, **caractérisé en ce que** l'on prévoit comme consommateur (111) deux consommateurs ou plus montés en parallèle (111', 111").

5. Dispositif de circuit de refroidissement selon l'une quelconque des revendications précédentes, **caractérisé en ce que** l'apport en réfrigérant au consommateur (111) ou aux consommateurs (111' , 111") peut être régulé individuellement par des soupapes de régulation.

6. Dispositif de circuit de refroidissement selon l'une quelconque des revendications précédentes, **caractérisé en ce que** l'on dispose au niveau de la conduite d'amenée (104) entre le consommateur (111) / les consommateurs (111', 111") et l'échangeur de chaleur (101) un dispositif de récupération de chaleur commutable (123).

7. Dispositif de circuit de refroidissement selon l'une quelconque des revendications précédentes, **caractérisé en ce que** l'on prévoit directement avant le consommateur (111) ou les consommateurs (111', 111") une conduite d'amenée d'eau de secours.

8. Dispositif de circuit de refroidissement selon l'une quelconque des revendications précédentes, **caractérisé en ce que** derrière le consommateur (111) ou les consommateurs (111', 111") la conduite d'amenée (104) est munie d'une soupape de régulation de la température (120).

9. Dispositif de circuit de refroidissement selon l'une quelconque des revendications précédentes, **caractérisé en ce que** la conduite d'amenée (104) présente au moins dans la région avant l'échangeur de chaleur (101) une légère pente ascendante d'au moins 2% et la conduite d'évacuation (103) présente au moins dans la région après l'échangeur de chaleur (101) une légère pente descendante d'au moins 2%.

10. Procédé de refroidissement comprenant un dispositif de circuit de refroidissement selon l'une quelconque des revendications précédentes,
dans lequel
a) en fonctionnement normal, le réfrigérant provenant du consommateur (111) ou des consommateurs (111', 111") s'écoule dans un circuit principal à travers l'échangeur de chaleur (101), est refroidi par celui-ci et est à nouveau acheminé par le biais du réservoir de réfrigérant (102) au consommateur (111) ou aux consommateurs (111', 111") et
b) en fonctionnement spécial, le réfrigérant contenu dans l'échangeur de chaleur (101) est évacué,
**caractérisé en ce que**
c) en fonctionnement spécial, l'échangeur de chaleur (101) est enlevé du circuit de refroidissement: et le réfrigérant ne circule plus que dans un circuit auxiliaire entre le réservoir de réfrigérant (102) et le consommateur (111) ou les consommateurs (111', 111").

11. Procédé de refroidissement selon la revendication 10, **caractérisé en ce que** la température du réfrigérant réchauffé, vu dans la direction du circuit, est détectée derrière le consommateur (111) ou les consommateurs (111', 111") et en cas de températures excessives, la quantité de fluide circulant par unité de temps est augmentée et en cas de température trop faible, elle est diminuée.
